# EUROPÄISCHE PATENTSCHRIFT

(11) **EP 1 798 420 B1**
(45) Veröffentlichungstag und Bekanntmachung des Hinweises auf die Patenterteilung: **30.08.2017**
(21) Anmeldenummer: 06025183.2
(22) Anmeldetag: 06.12.2006
(51) Int. Cl.: F04D 29/36

(54) **Axialventilator mit verstellbaren Flügeln und Verfahren zur Montage der Flügel**
Axial fan with variable pitch blades and method for mounting the fan
Ventilateur axial à pales variables et méthode pour monter ce ventilateur

(30) Priorität: 15.12.2005 DE 102005060433
(43) Veröffentlichungstag der Anmeldung: 20.06.2007
(73) Patentinhaber: TLT-Turbo GmbH, 66482 Zweibrücken (DE)
(72) Erfinder: Kinzer, Frank, 66589 Merchweiler (DE)
(74) Vertreter: Hörschler, Wolfram Johannes

(56) Entgegenhaltungen:
- DE-A1- 4 315 080
- FR-A- 1 189 060
- US-A- 2 107 785
- US-A1- 2005 100 444

## Beschreibung

Die Erfindung betrifft einen Axialventilator mit einem Laufrad und verstellbaren Flügeln mit den Merkmalen des Oberbegriffes des Anspruchs 1 sowie ein Verfahren zur Montage der Flügel.

Moderne Axialventilatoren sind regelbare Arbeitsmaschinen, die mechanische Energie in Strömungsenergie umwandeln. Die Regelung der Axialventilatoren erfolgt über die Drehzahl oder die Anstellwinkel der Flügel. Soll die Flügelstellung während des Betriebes verändert werden können, muss der Flügel auf einer gelagerten Welle, einem Holm, befestigt sein. Ein solcher Holm wird bisher von außen in das Laufrad gesteckt und von innen verschraubt. Eine solche Verfahrensweise ist verhältnismäßig aufwendig und erfordert verschiedene Komponenten und Bauteile.

Aus der DE 43 15 080 A1 ist die Lagerung von verstellbaren Flügeln bekannt, die aus einem innen und einem außen an der Narbe anliegenden Kugellager in Verbindung mit einer Ringmutter besteht. Diese Ringmutter dient dazu, die beiden, einen Druckwinkel von 45° aufweisenden Kugellager vorzuspannen, um deren Lebensdauer zu erhöhen. Über die Montage der Flügel ist in dem Dokument D1 nichts ausgesagt.

Der Erfindung liegt die Aufgabe zugrunde, die Konstruktion der Holmlagerung des gattungsgemäßen Axialventilators zu vereinfachen und damit wirtschaftlicher zu gestalten. Die Aufgabe wird bei einem gattungsgemäßen Axialventilator erfindungsgemäß durch die kennzeichnenden Merkmale des Anspruches 1 gelöst. Ein Verfahren zur Montage der Flügel ist Gegenstand des Anspruches 2. Vorteilhafte Ausgestaltungen der Erfindung sind in den Unteransprüchen angegeben.

Die erfindungsgemäße Konstruktion der Holmlagerung lässt eine Montage der Holme des Axialventilators vom Inneren des Laufrades her zu. Neben der Fixierung der Holmlagerung im Tragring ermöglicht die von außen durchzuführende Verschraubung des Holmes nunmehr, dass der Flügel direkt an der Holmmutter befestigt werden kann. Insgesamt werden die Zahl der Bauteile und Komponenten, die für die Holmlagerung erforderlich sind, reduziert sowie der Verarbeitungs- und Montagaufwand verringert.

Ein Ausführungsbeispiel der Erfindung ist in der Zeichnung dargestellt und wird im Folgenden näher erläutert.

Es zeigen:
Figur 1 einen Längsschnitt durch einen Axialventilator nach der Erfindung und
Figur 2.1 bis 2.5 einen Längsschnitt durch einen Axialventilator in der Reihenfolge der aufeinanderfolgenden Montageschritte.

Der Axialventilator enthält eine Laufrad 1 mit verstellbaren Flügeln 2. Das Laufrad 1 ist auf einer Welle 3 befestigt und besteht aus einer Nabe 4, einem Tragring 5, einer Abdeckung 6 und einem Deckel 7. Im Inneren der Nabe 4 befindet sich eine Verstellscheibe 8, die über eine hydraulische Verstelleinrichtung 9 in Längsrichtung des Axialventilators verschiebbar ist. Die Verstelleinrichtung 9 ist bekannt und nicht Gegenstand der Erfindung, so dass auf eine nähere Beschreibung verzichtet wird.

Die Verstellscheibe 8 ist mit einer umlaufenden Nut versehen, in die abgekröpfte Hebel 10 eingreifen. Jeder Hebel 10 ist mit einem Holm 11 verbunden, der in dem Tragring 5 drehbar gelagert ist. Bei einer Verschiebung der Verstellscheibe 8 werde über die Hebel 10 die Holme 11 um Längsachse gedreht.

Auf die nachfolgend beschriebene Weise ist an jedem Holm 11 einer der Flügel 2 befestigt. Über die Verstellscheibe 8 und die
Verstelleinrichtung 9 lässt sich die Anstellung der Flügel 2 verändern.

Die verstellbaren Flügel 2 erfordern eine besondere, leicht gängige Lagerung. Jeder Holm 11 ist dazu durch eine radiale Bohrung 12 mit dem Tragring 5 und durch einen in Verlängerung der Bohrung 12 angebrachten Aufsatz 13 hindurchgeführt. Die Lagerung des Holmes 11 in dem Tragring 5 und dem Aufsatz 13 besteht aus einem Wälzlager 14 und einer Büchse 15. Das Wälzlager 14 ist von einer Vergrößerung 16 der Bohrung 12 an dem radial innenliegenden Rand des Tragringes 5 aufgenommen. Die Vergrößerung 16 der Bohrung 12 bildet eine Schulter 17, an der Wälzlager 14 innen am Tragring 5 anliegt.

In dem radial äußeren Ende des Aufsatzes 13 des Tragringes 5 ist eine Aufnahme 18 für die Büchse 15 der Holmlagerung vorgesehen. Innerhalb dieser Aufnahme 18 liegt die Büchse 15 von außen am Aufsatz 13 an.

Das äußere Ende des Holmes 11 ragt aus dem Aufsatz 13 des Tragringes 5 hinaus und ist auf diesem Teil mit einem Gewinde versehen. In das Gewinde des Holmes 11 ist eine Holmmutter 19 eingeschraubt. Die Holmmutter 19 ist mit einem Flansch 20 mit einem inneren und einem äußeren Rand versehen. Im eingeschraubten Zustand stützt sich die Holmmutter 19 mit einer Stirnfläche an dem Aufsatz 13 des Tragringes 5 ab. Die Holmmutter 19 fixiert damit die Lagerung des Holmes 11 in dem Tragring 5.

Jeder Flügel 2 ist direkt mit der Holmmutter 19 verbunden. Dabei sind Schrauben 21 durch einen Fuß 22 des Flügels 2 in die Holmmutter 19 geschraubt.

Das beschriebene Konstruktionsprinzip der Holmlagerung basiert darauf, dass bei der Montage des Laufrades 1 der Holm 11 von innen in den Tragring 5 geschoben werden kann.

In Figur 2.1 ist das Laufrad 1 ohne Holm 11 und Flügel 2 gezeigt. Hiervon ausgehend wird zunächst das Wälzlager 14 auf den Holm 11 geschoben und die Büchse 15 in Aufsatz 13 des Tragringes 5 eingeklebt.

Anschließend wird der Holm 11 mit dem Wälzlager 14 von innen in den Tragring 5 eingesetzt und mit einem Sicherungsring über einen Dichtungsdeckel gegen Herausfallen nach innen gesichert (Fig. 2.2).

Von oben wird die Holmmutter 19 eingesetzt und direkt mit dem Holm 11 verschraubt (Fig. 2.3).

Der Flügel 2 wird mittels Schrauben 21 mit der Holmmutter 19 verbunden (Fig. 2.4).

Danach erfolgt die weitere Montage des Laufrades 1, indem die Hebel 10 mit den Holmen 11 verbunden und der Deckel 7 und die Verstelleinrichtung 9 an das Laufrad 1 angebaut werden (Fig. 2.5).

## Patentansprüche

1. Axialventilator mit verstellbaren Flügeln (2) und einem Laufrad (1), wobei das Laufrad (1) einen Tragring (5) aufweist, in dem Holme (11) drehbar gelagert sind, an die ein Verstellantrieb angreift und mit denen die Flügel (2) fest verbunden sind, **dadurch gekennzeichnet, dass** die Lagerung jedes Holmes (11) aus einem innen am Tragring (5) anliegenden Wälzlager (14) und einer außen an einem Aufsatz (13) des Tragringes (5) anliegenden Büchse (15) besteht und dass der Holm (11) durch eine auf das äußere aus dem Tragring hinausragende Ende des Holmes (11) geschraubte Holmmutter (19) in dem Tragring (5) fixiert ist, wobei ein Fuß (22) des Flügels (2) direkt an der Holmmutter (19) befestigt ist.

2. Verfahren zur Montage der Flügel (2) des Axialventilators (1) nach Anspruch 1, **dadurch gekennzeichnet, dass** nacheinander das Wälzlager (14) auf den Holm (11) geschoben wird, die Büchse (15) in dem Aufsatz (13) des Tragrings (5) befestigt wird, der Holm (11) mit dem aufgeschobenen Wälzlager (14) vom Inneren des Laufrades (1) her in den Tragring (5) eingesetzt wird, die Holmmutter (19) von außen mit dem Holm (11) verschraubt wird, und der Fuß (22) des Flügels (2) mittels Schrauben (21) mit der Holmmutter (19) verbunden wird.

## Claims

1. Axial fan with adjustable blades (2) and a rotor (1), wherein the rotor (1) has a supporting ring (5) in which there are rotatably mounted spars (11) that engage with an adjustment drive and that are securely connected to the blades (2), **characterized in that** the mounting for each spar (11) consists of a rolling element bearing (14) bearing against the inside of the supporting ring (5), and a bushing (15) bearing externally against a top part (13) of the supporting ring (5), and **in that** the spar (11) is secured in the supporting ring (5) by means of a spar nut (19) screwed onto the outer end, that projects out of the supporting ring, of the spar (11), wherein a root (22) of the blade (2) is attached directly to the spar nut (19).

2. Method for mounting the blades (2) of the axial fan (1) according to Claim 1, **characterized in that**, in sequence, the rolling element bearing (14) is pushed onto the spar (11), the bushing (15) is secured in the top part (13) of the supporting ring (5), the spar (11) with the pushed-on rolling element bearing (14) is inserted into the supporting ring (5) from the interior of the rotor (1), the spar nut (19) is screwed onto the spar (11) from the outside, and the root (22) of the blade (2) is connected to the spar nut (19) by means of screws (21).

## Revendications

1. Ventilateur axial avec des pales réglables (2) et une roue mobile (1), dans lequel la roue mobile (1) présente un anneau porteur (5), dans lequel des longerons (11) sont montés de façon rotative, sur lesquels agit un entraînement de réglage et avec lesquels les pales (2) sont fixement assemblées, **caractérisé en ce que** le support de chaque longeron (11) se compose d'un palier à roulement (14) appliqué intérieurement sur l'anneau porteur (5) et d'un coussinet (15) appliqué extérieurement sur un épaulement (13) de l'anneau porteur (5), et **en ce que** le longeron (11) est fixé dans l'anneau porteur (5) par un écrou de longeron (19) vissé sur l'extrémité extérieure du longeron (11) sortant hors de l'anneau porteur, dans lequel un pied (22) de la pale (2) est fixée directement à l'écrou de longeron (19).

2. Procédé de montage des pales (2) du ventilateur axial (1) selon la revendication 1, **caractérisé en ce que** successivement on glisse le palier à roulement (14) sur le longeron (11), on fixe le coussinet (15) dans l'épaulement (13) de l'anneau porteur (5), on introduit le longeron (11) avec le palier à roulement glissé en place (14) dans l'anneau porteur (5) à partir de l'intérieur de la roue mobile (1), on visse l'écrou de longeron (19) par l'extérieur avec le longeron (11), et on assemble le pied (22) de la pale (2) au moyen de vis (21) à l'écrou de longeron (19).
